# EUROPÄISCHE PATENTSCHRIFT

(11) **EP 0 454 748 B1**
(45) Veröffentlichungstag und Bekanntmachung des Hinweises auf die Patenterteilung: **04.05.1994**
(21) Anmeldenummer: 90902242.8
(22) Anmeldetag: 10.01.1990
(51) Int. Cl.: E01B 25/26

(54) **WEICHEN UND KREUZUNGEN VON HÄNGEBAHNEN-TRANSPORTSCHIENENANLAGEN**
POINTS AND CROSSINGS FOR RAIL INSTALLATIONS FOR TRANSPORTING TROLLEY CONVEYORS
AIGUILLES ET CROISEMENTS POUR INSTALLATIONS DE TRANSPORT A VOIE SUSPENDUE

(30) Priorität: 10.01.1989 DE 3900445
(43) Veröffentlichungstag der Anmeldung: 06.11.1991
(73) Patentinhaber: Soballa, Marcel, D-27321 Thedinghausen (DE)
(72) Erfinder: Soballa, Marcel, D-27321 Thedinghausen (DE)
(74) Vertreter: Hanewinkel, Lorenz, Dipl.-Phys.
(86) Internationale Anmeldenummer: EP9000057
(87) Internationale Veröffentlichungsnummer: WO9008225

(56) Entgegenhaltungen:
- DE-A- 3 631 418
- DE-B- 1 137 393
- DE-C- 838 314
- FR-A- 1 386 030
- FR-A- 1 575 761
- US-A- 1 550 141

## Beschreibung

Die Erfindung bezieht sich auf weichen und Kreuzungen von Hängebahnen-Transportschienenanlagen, welche aus geradlinig und/oder bogenförmig verlaufenden Profilschienen mit vorzugsweise C-förmigen, nach unten offenen und Laufrollenwerke aufnehmenden Querschnitten gebildet ist und wobei in den Weichen- und Kreuzungsbereichen der Profilschienen entsprechend der Linienführung der Durchfahrstrecke geformte und angeordnete, quer zur Durchfahrstrecke verschiebbar geführte Weichen- und Kreuzungsabschnitte angeordnet sind, die den Profilschienen entsprechende Querschnitte aufweisen.

Derartig aufgebaute Weichen und Kreuzungen sind aus der DE-OS 36 31 418 bekannt, wobei jedoch die Umschaltung der Weichen- bzw. Kreuzungsabschnitte von Hand, durch Pneumatikmittel oder eine Stangenmechanik erfolgt, was verhältnismäßig umständlich ist.

Weiterhin sind aus der DE-PS 5833, DE-AS 1 137 393, FR-PS 1 575 761, der GB-PS 28695 und der US-PS 4,109,584 ebenfalls ähnliche Weichen und Kreuzungen bekannt, deren Umschaltung über mechanische Mittel von Hand, wie Zahnstangengetriebe, Schwenkstangenmechanik oder durch Druckmittelzylinder in konstruktionsaufwendiger und umständlicher Weise vorgenommen wird.

Es ist Aufgabe der Erfindung, die nach der eingangs genannten Art aufgebauten Weichen und Kreuzungen in einer Hängebahnen-Transportschienenanlage mit einfach und kostengünstig aufgebauten mechanischen Umschaltmitteln auszustatten, durch die in Abhängigkeit von den Laufrollenwerken ein automatischer und störungsfreier Umschaltvorgang der Weichen- und Kreuzungsabschnitte gewährleistet wird.

Diese Aufgabe wird erfindungsgemäß durch die kennzeichnenden Merkmale des Patentanspruches 1 gelöst, wobei die in den Unteransprüchen 2 bis 6 aufgeführten Gestaltungsmerkmale vorteilhafte Weiterbildungen dieser Aufgabenlösung darstellen.

Als Umschaltmittel ist für jede Weiche bzw. Kreuzung ein plattenförmiges, eine langgestreckte Ellipsengrundform zeigendes Auflauf-Steuerteil vorgesehen, dessen beide gewölbte Längskanten als Auflaufkanten wechselweise in den Bereich einer Durchfahrstrecke hineinragen und das um eine feststehende Achse schwenkbar sowie über ein Gelenk beweglich mit den Weichen- bzw. Kreuzungsabschnitten verbunden ist und welches beim Auflaufen der Laufrollenwerke um seine Achse automatisch verschwenkt wird und dadurch die Verschiebung der Weichen- bzw. Kreuzungsabschnitte durchführt.

Dieses Auflauf-Steuerteil ist von einem konstruktionsmäßig einfachen und preisgünstig herstellbaren Teil gebildet, was dauerhaft haltbar ist und störungsfrei wirkt, sowie ohne Schwierigkeiten mit den Weichen bzw. Kreuzungen und den Profilschienen verbindbar ist und geringen Platz erfordert.

Auf den Zeichnungen ist ein Ausführungsbeispiel der Erfindung dargestellt. Es zeigt:
- Fig. 1: eine perspektivische Unteransicht eines Teilbereiches einer Hängebahnen-Transportschienenanlage mit in die Profilschienen eingesetzten Weichen und Kreuzungen,
- Fig. 2: eine Unteransicht einer Weiche in der gebogenen Durchfahrstreckenstellung,
- Fig. 3: eine Seitenansicht derselben Weiche,
- Fig. 4: eine Stirnansicht derselben Weiche,
- Fig. 5: eine Unteransicht der Weiche in der geradlinigen Durchfahrsteckenstellung,
- Fig. 6: eine Unteransicht einer Kreuzung in der Kreuzungs-Zwischenstellung,
- Fig. 7: eine Seitenansicht derselben Kreuzung,
- Fig. 8: eine Stirnansicht derselben Kreuzung,
- Fig. 9: eine Unteransicht der Kreuzung in einer geradlinigen Durchfahrstellung.

Hängebahnen-Transportschienenanlagen sind aus geradlinig und/oder bogenförmig verlaufenden Profilschienen (1) mit vorzugsweise C-förmigen, nach unten offenen und Laufrollenwerke aufnehmenden Querschnitten gebildet, und in diese Profilschienen (1) sind Weichen (3) und Kreuzungen (4) eingebaut, wobei diese weichen (3) und Kreuzungen (4) entsprechend der Linienführung der Durchfahrstrecken geformte und angeordnete, quer zur Durchfahrstrecke verschiebbar geführte Weichen- und Kreuzungsabschnitte (5/6, 7/8) aufweisen.

Für die Umschaltung jeder weiche (3) und Kreuzung (4) ist ein an einem ortsfesten Lager (9 bzw. 10) der Profilschienen (1) um eine Achse (11) schwenkbares und mit den beiden Weichen- und Kreuzungsabschnitten (5/6, 7/8) gelenkig verbundenes Auflauf-Steuerteil (12) vorgesehen, welches in die Laufrollenwerke-Laufbahn der Profilschienen (1) hineinragt und durch das die Weiche (3) bzw. Kreuzung (4) mittels der Laufrollen des sich nähernden Fahrzeuges (Laufrollenwerkes) mit einem Abschnitt (5/7) aus einer Durchfahrstrecke heraus und mit dem anderen Abschnitt (6/8) in die zweite Durchfahrstrecke hinein mechanisch verschoben wird.

Das Auflauf-Steuerteil (12) ist von einer Platte mit langgestreckter Ellipsenform oder drachenähnlicher Form gebildet, deren beiden konvex gewölbte Längskanten (12a) Auflaufkanten für die Laufrollenwerke bilden.

Das plattenförmige Auflauf-Steuerteil (12) ist mit einem Längenende um die an einer Quer- und/oder Längsverbindung in Steg- bzw. Plattenform als Lager (9/10) zwischen zwei Profilschienen (1) im Abstand zu den Weichen- bzw. Kreuzungsabschnitten (5/6, 7/8) gehaltene Achse (11) in der Profilschienenlängsebene schwenkbar gelagert und mit dem anderen Längenende mit einer gabelförmigen Aussparung (13) um einen zwischen den Weichen- bzw. Kreuzungsabschnitten (5/6, 7/8) festgelegten Gelenkbolzen (14) beweglich mit den Weichen- bzw. Kreuzungsabschnitten (5/6, 7/8) verbunden. Für die Lagerung des Gelenkbolzens (14) ist zwischen den Abschnitten (5/6, 7/8) ein Steg (15) befestigt.

Der geradlinige und der gebogene Weichenabschnitt (6/6) bzw. die beiden winklig zueinander verlaufenden geradlinigen Kreuzungsabschnitte /7/8) sind an einer Schiebeplatte (16) befestigt, welche in einer Nutführung (17), wie Schwalbenschwanz- oder T-Nut, eines Weichen- bzw. Kreuzungslagers (18) verschiebbar lagert.

Der geradlinige Weichenabschnitt (5) und der gebogene Weichenabschnitt (6) liegen in geringem Abstand nebeneinander und sind gemeinsam mit der Schiebeplatte (16) befestigt. Die beiden Kreuzungsabschnitte (7/8) setzen sich jeweils aus einem kurzen, geradlinigen Profilschienenabschnitt zusammen und stehen unter einem rechten Winkel zueinander.

Die beiden von Profilschienenabschnitten gebildeten Weichenabschnitte (5/6) haben eine rechtwinklig zu ihrer Längsrichtung gerichtete Stirnfläche, wobei die Stirnfläche des gebogenen Weichenabschnittes (6) entsprechend dem Biegungsverlauf sich erstreckt.

Die beiden geradlinigen Kreuzungsabschnitte (7/8) haben schräge Stirnflächen, die unter einem Winkel von 45 Grad zur Längsrichtung der Kreuzungsabschnitte (7/8) stehen.

Die Weichen- und Kreuzungsabschnitte (5/6, 7/8) schließen mit ihren Stirnflächen in den beiden Wirkstellungen bündig mit den sich daran anschließenden Profilschienen (1) ab, so daß nur zwischen den Profilschienen (1) und den Abschnitten (5/6, 7/8) ein dünner Schiebespalt vorhanden ist.

Die Weichen- und Kreuzungsabschnitte (5/6, 7/8) haben außenseitig angebrachte Verschiebe-Begrenzungsanschläge (19), die in der jeweiligen Weichen- bzw. Kreuzungsstellung mit den Profilschienen (1) zusammenwirken und somit jede Durchfahrstrecke begrenzen.

Weiterhin sind an den Weichen- bzw. Kreuzungsabschnitten (5/6, 7/8) außenseitig bügelartige Sicherheitsbegrenzungen (20) angebracht, die beim Umschalten von der einen Durchfahrstrecke in die andere und in der jeweiligen umgeschalteten Stellung vor die außer Betrieb gebrachte Profilschienendurchfahrstrecke gelangen und somit die Laufrollen des Laufrollenwerkes gegen Herauslaufen aus den in der Nichtwirkstellung befindlichen Profilschienen (1) hindern, was auch während des Umschaltens zum Tragen kommt.

Gemäß Fig. 2 befindet sich die Weiche (3) in der gebogenen Durchfahrstreckenstellung und der gebogene Weichenabschnitt (6) verbindet die beiden winklig zueinander verlaufenden Profilschienen (1).

Das Auflauf-Steuerteil (12) ist um die Achse (11) verschwenkt worden, der geradlinige Weichenabschnitt (5) liegt außerhalb der beiden in Flucht liegenden Profilschienen (1) und das Auflauf-Steuerteil (12) überdeckt einen Teilbereich der Profilschiene (1).

Soll nun eine Umschaltung der Weiche (3) erfolgen, fährt ein Laufrollenwerk in der Profilschiene (1) gegen das Auflauf-Steuerteil (12), drückt auf die Auflaufkante (12a) und bewirkt dadurch ein Verschwenken des Auflauf-Steuerteiles (12) um die Achse (11) und ein gleichzeitiges Verschieben der Weiche (3) in der Führung (16, 17, 18) über den Gelenkbolzen (14), wodurch der geradlinige Weichenabschnitt (5) zwischen die fluchtenden Profilschienen (1) in die geradlinige Durchfahrstellung gemäß Fig. 5 verschoben wird.

Die Umschaltung bei der Kreuzung (4) entspricht der Weichenumschaltung, wobei ebenfalls in jeder der beiden Durchfahrstreckenstellungen das Auflauf-Steuerteil (12) mit einer Auflaufkante (12a) immer im Bereich einer Profilschiene (1) liegt und durch Gegenfahren des Laufrollenwerkes ein Verschwenken des Auflauf-Steuerteiles (12) um die Achse (11) und somit ein Verschieben der beiden Kreuzungsabschnitte (7/8) von der einen in die andere geradlinige Durchfahrstellung vorgenommen wird.

Gemäß Fig. 9 ist eine geradlinige Durchfahrstrecke dargestellt, indem der Kreuzungsabschnitt (8) zwischen zwei fluchtende Profilschienen (1) geschoben ist und der andere Kreuzungsabschnitt (7) außerhalb der zweiten fluchtenden Profilschienen (1) in der Nichtfunktionsstellung bleibt.

Fig. 6 zeigt die beiden Kreuzungsabschnitte (7/8) während des Umschaltvorganges in einer Zwischenstellung.

Beim Einsatz von Tandemwagen als Laufrollenwerke ist es im Bereich jeder Weiche (3) möglich, den Tandemwagen mit seinen beiden Laufrollenpaaren in die Weiche (3) hinein und aus derselben herauszurangieren, wobei bei diesem Rangiervorgang unter Einhaltung der Sicherheitsbestimmungen die Laufrollenpaare nacheinander eingefädelt oder herausgeführt werden, so daß ein Herunterfallen des Tandemwagens ausgeschlossen wird.

Hierbei sind die Weichen (3) dann ohne Sicherheitsbegrenzungen (20) ausgestattet.

## Patentansprüche

1. Weichen und Kreuzungen von Hängebahnen-Transportschienenanlagen, welche aus geradlinig und/oder bogenförmig verlaufenden Profilschienen mit vorzugsweise C-förmigen, nach unten offenen und Laufrollenwerke aufnehmenden Querschnitten gebildet ist und wobei in den Weichen- und Kreuzungsbereichen der Profilschienen entsprechend der Linienführung der Durchfahrstrecke geformte und angeordnete, quer zur Durchfahrstrecke verschiebbar geführte weichen- und Kreuzungsabschnitte angeordnet sind, die den Profilschienen entsprechende Querschnitte aufweisen, gekennzeichnet durch ein an einem ortsfesten Lager (9, 10) der Profilschiene (1) um eine Achse (11) schwenkbares und mit den beiden Weichen- bzw. Kreuzungsabschnitten (5/6, 7/8) gelenkig verbundenes, in die Laufrollenwerke-Laufbahn der Profilschienen (1) hineinragendes Auflauf-Steuerteil (12) für jede Weiche (3) bzw. Kreuzung (4), durch das die Weiche (3) bzw. Kreuzung (4) mittels der Laufrollen des sich nähernden Fahrzeuges bzw. dessen Laufrollenwerkes mit einem Abschnitt (5/7) aus der einen Durchfahrstrecke heraus und mit dem anderen Abschnitt (6/8) in die zweite Durchfahrstrecke hinein und umgekehrt mechanisch verschoben wird.

2. Weichen und Kreuzungen nach Anspruch 1, dadurch gekennzeichnet, daß das Auflauf-Steuerteil (12) von einer Platte mit langgestreckter Ellipsen- bzw. Drachengrundform gebildet ist, deren beide konvex gewölbten Längskanten (12a) Auflaufkanten für die Laufrollenwerke (2) zur Umschaltung der Weiche (3) bzw. Kreuzung (4) bilden.

3. Weichen und Kreuzungen nach Anspruch 1 oder 2, dadurch gekennzeichnet, daß das plattenförmige Auflauf-Steuerteil (12) mit einem Längenende um die an einer Quer- und/oder Längsverbindung in Steg- bzw. Plattenform als Lager (9, 10) zwischen zwei Profilschienen (1) im Abstand zu den Weichen- bzw. Kreuzungsabschnitten (5/6, 7/8) gehaltene Achse (11) in der Profilschienenlängsebene schwenkbar gelagert und mit dem anderen Längenende mit einer gabelförmigen Aussparung (13) um einen zwischen den Weichen- bzw. Kreuzungsabschnitten (5/6, 7/8) festgelegten Gelenkbolzen (14) beweglich mit den Weichen- bzw. Kreuzungsabschnitten (5/6, 7/8) verbunden ist.

4. Weichen und Kreuzungen nach einem der Ansprüche 1 bis 3, dadurch gekennzeichnet, daß der geradlinige und der gebogene Weichenabschnitt (5/6) bzw. die beiden winklig zueinander verlaufenden geradlinigen Kreuzungsabschnitte (7/8) an einer Schiebeplatte (16) befestigt sind, welche in einer Nutführung (17) eines Weichen- bzw. Kreuzungslagers (18) mit den Weichen- bzw. Kreuzungsabschnitten (5/6, 7/8) verschiebbar lagert und welche den Gelenkbolzen (14) trägt.

5. Weichen und Kreuzungen nach einem der Ansprüche 1 bis 4, dadurch gekennzeichnet, daß die Weichen- bzw. Kreuzungsabschnitte (5/6, 7/8) außenseitig Verschiebebegrenzungsanschläge (19) haben, die in beiden Schaltstellungen der Weichen (3) bzw. Kreuzungen (4) mit den Profilschienen (1) zusammenwirken.

6. Weichen und Kreuzungen nach einem der Ansprüche 1 bis 5, dadurch gekennzeichnet, daß an den Profilschienen (1) für die Weichen (3) und an den Kreuzungsabschnitten (7/8) der Kreuzungen (4) außenseitige Sicherheitsbegrenzungen (20) angeordnet sind, die beim Umschalten von der einen Durchfahrstrecke in die andere und in der jeweiligen umgeschalteten Stellung vor der außer Betrieb gebrachten Profilschienendurchfahrstrecke liegen.

## Claims

1. Switchgear for overhead rail conveyor systems constituted by straight and/or curved profiled rails which are preferably C-shaped in cross-section and which open downwards to receive roller mechanisms, switchgear sections being moulded and arranged in the switchgear areas of the profiled rails to suit the layout of the through-route and being guided to move at right angles to the through-route, and the cross-sections of said switchgear sections matching the profiled rails, characterised by a ramp control (12) which is provided for each set of points (3) and each intersection (4), is adapted to swivel about an axis (11) on a fixed bearing (9, 10) of the profiled rail (1) and is flexibly joined to the two switchgear sections (5/6, 7/8), and which projects into the roller mechanism runner on the profiled rails (1), said ramp control (12) mechanically shifting the set of points (3) or intersection (4) out of one through-route by one section (5/7) and into the second through-route by the other section (6/8), and vice versa, by means of the rollers of the approaching vehicle or the roller mechanism thereof.

2. Switchgear according to claim 1, characterised in that the ramp control (12) is constituted by a plate with a basic elongate ellipsis or kite shape of which the two convex long edges (12a) constitute ramp edges for the roller mechanisms (2) for switching the points (3) and intersection (4), respectively.

3. Switchgear according to claim 1 or 2, characterised in that the plate-shaped ramp control (12) is swivel-mounted by one longitudinal end in the longitudinal plane of the profiled rail about the axis (11) held on one transverse and/or longitudinal connection in the form of a crosspiece or plate as a bearing (9, 10) between two profiled rails (1) spaced apart from the switchgear sections (5/6, 7/8), and by the other longitudinal end with fork-shaped recess (13) is joined to the switchgear sections (5/6, 7/8) so as to be movable about a hinge pin (14) set between the switchgear sections (5/6, 7/8).

4. Switchgear according to any of claims 1 to 3, characterised in that the straight and the curved points section (5/6), and the two straight crossover sections (7/8), which converge at an angle, are respectively fastened to a sliding plate (16) which is mounted in a channel (17) of a switchgear bearing (18) so as to move with the switchgear sections (5/6, 7/8), and which carries the hinge pin (14).

5. Switchgear according to any of claims 1 to 4, characterised in that on the outside the switchgear sections (5/6, 7/8) have movement-limiting stops (19) which cooperate with the profiled rails (1) when the points (3) and intersections (4) are in either of the two switching positions.

6. Switchgear according to any of claims 1 to 5, characterised in that safety stops (20) are disposed externally on the profiled rails (1) for the sets of points (3) and on the crossover sections (7/8) of the intersections (4), and on being switched from one through-route into the other and in the respective switched position said safety stops (20) are located in front of the profiled-rail through-route that has been taken out of operation.

## Revendications

1. Aiguilles et croisements pour installations de transport à voie suspendue, composés de rails profilés rectilignes et/ou incurvés qui présentent des sections transversales, de préférence en forme de C, ouvertes vers le bas et accueillant des galets de roulement, des tronçons d'aiguillages et de croisements, formés et disposés conformément aux lignes du parcours de passage, déplaçables transversalement par rapport au parcours et présentant des sections transversales adaptées aux rails profilés, étant disposés dans les zones d'aiguillage et de croisement des rails profilés,
caractérisés en ce que,
pour chaque aiguille (3) resp. pour chaque croisement (4), un bras de guidage et d'entraînement (12) est prévu, lequel, pivotant autour d'un axe (11), sur un support stationnaire (9, 10), est relié. articulé, aux deux tronçons d'aguillage resp. de croisement (5/6, 7/8) et fait saillie dans la voie des galets de roulement des rails profilés (1), et à l'aide duquel l'aiguillage (3) resp. le croisement (4), sous l'effet des galets de roulement resp. du mécanisme de roulement du véhicule qui arrive, est poussé mécaniquement, avec un tronçon (5/7), hors de l'un des parcours et, avec l'autre tronçon (6/7), dans le second parcours et vice-versa.

2. Aiguilles et croisements selon revendication 1,
caractérisés en ce que
le bras de guidage et d'entraînement (12) consiste en une plaque de forme fondamentale elliptique resp. en forme de cerf-volant, dont les deux bords longitudinaux convexes (12a) forment des bords d'accostage pour les mécanismes à galets de roulement (2) aux fins d'orientation de l'aiguille (3) resp. du croisement (4).

3. Aiguilles et croisements selon revendication 1,
caractérisés en ce que
le bras de guidage et d'entraînement (12) en forme de plaque est monté, dans le plan longitudinal des rails profilés, par l'une de ses extrémités longitudinales, pivotant autour de l'axe (11) qui est maintenu, entre deux rails profilés (1), à distance des tronçons d'aiguillage resp. de croisement (5/6, 7/8), sur un raccord longitudinal en forme de pont ou de plaque et servant de palier (9, 10), tandis que l'autre extrémité longtudinale, pourvue d'un évidement en forme de fourche (13) est mobile autour d'un pivot d'articulation (14) fixé entre les tronçons d'aiguillage resp. de croisement (5/6, 7/8) et est reliée aux tronçons d'aiguillage resp. de croisement (5/6, 7/8).

4. Aiguilles et croisements selon revendication 1,
caractérisés en ce que
le tronçon d'aiguillage droit et le tronçons d'aiguillage incurvé (5/6) resp. les deux tronçons de croisement (7/8) rectilignes disposés angulairement par rapport l'un à l'autre sont fixés à une plaque poussante (16), qui est montée, déplaçable, avec les tronçons d'aiguillage resp. de croisement (5/6, 7/8), dans la rainure de guidage (17) d'un support (18) d'aiguillage resp. de croisement et porte le pivot d'articulation (14).

5. Aiguilles et croisements selon revendication 1,
caractérisés en ce que
les tronçons d'aiguillage resp. de croisement (5/6, 7/8) sont pourvus, à l'extérieur, de butées limiteuses de déplacement (19), qui coopèrent avec les rails profilés (1) dans les deux positions de commutation des aiguilles (3) resp. des croisements (4).

6. Aiguilles et croisements selon revendication 1,
caractérisés en ce que
les rails profilés (1), pour les aiguillages (3), et les tronçons de croisement (7/8), pour les croisements, sont équipés de limiteurs de sécurité extérieurs (20), qui, lors de la commutation d'un parcours à un autre et dans la position respectivement commutée, se trouvent devant les rails profilés du parcours mis hors circuit.
